# FASCICULE DE BREVET EUROPEEN

(11) **EP 1 022 138 B1**
(45) Date de publication et mention de la délivrance du brevet: **02.05.2003**
(21) Numéro de dépôt: 00810033.1
(22) Date de dépôt: 14.01.2000
(51) Int. Cl.: B41F 31/18

(54) **Paroi latérale d'encrier pour machine d'impression.**
Seitenwand einer Farbvorrichtung von eine Druckmaschine
Side wall for the inking device of a printing machine

(30) Priorité: 20.01.1999 CH 10599
(43) Date de publication de la demande: 26.07.2000
(73) Titulaire: KBA-GIORI S.A., 1002 Lausanne (CH)
(72) Inventeur: Fina, Raffaele, 1004 Lausanne (CH)
(74) Mandataire: Kiliaridis, Constantin

(56) Documents cités:
- DE-U- 9 001 758
- US-A- 1 893 148

## Description

La présente invention concerne une paroi latérale d'encrier de machine d'impression, comportant au moins deux plaques fixées à distance l'une de l'autre et une plaque intermédiaire ayant une arête frontale en forme d'arc de cercle montée entre lesdites plaques de manière déplaçable et basculable, et des moyens de pression agissant sur ladite plaque intermédiaire.

La présente invention concerne également un encrier pour machine d'impression comportant au moins une paroi latérale selon la présente invention.

De tels parois et encriers sont connus dans l'état de la technique. Par exemple, le brevet US 5,230,286 décrit un encrier pour machine d'impression dont les parois latérales sont en contact avec le cylindre de l'encrier pour former le joint radial de l'encrier. Dans cet état de la technique, le bord frontal des parois latérales, qui a la forme générale d'un arc de cercle, ne s'appuie effectivement contre le cylindre de l'encrier qu'aux extrémités de l'arc de cercle, tandis que la partie du bord frontal située entre ces extrémités ne touche pas le cylindre, la largeur de la fente ainsi formée n'étant toutefois pas suffisante pour laisser passer l'encre.

Il s'est toutefois avéré à l'usage que ce type de joint n'était pas satisfaisant. En effet, les encres utilisées sont souvent abrasives et de ce fait, il suffit que l'étanchéité ne soit pas parfaite pour que l'encre qui s'échappe ne détruise rapidement le joint en usant le bord frontal des parois formant le joint. Dans le cas mentionné ci-dessus, notamment, le fait que le joint ne soit en contact avec le cylindre seulement à ses extrémités et non sur sa partie intermédiaire permet à de l'encre de s'échapper par la fente et ainsi une usure prématurée du joint se produit.

Le brevet EP 0 374 092 montre un autre système d'encrier comportant des parois de séparation permettant une impression avec des couleurs différentes. Ces parois de séparation comportent notamment deux plaques métalliques et une plaque intermédiaire ayant une arête frontale en contact avec la périphérie du cylindre de l'encrier en réalisant un contact étanche avec celui-ci. Les plaques métalliques comportent quant à elles un bourrelet en matière plastique sur leur bord inférieur pour assurer l'étanchéité entre la paroi de séparation et le fond de l'encrier. L'inconvénient de ce système réside dans le fait que l'étanchéité entre la paroi intermédiaire et la périphérie du cylindre d'encrier n'est pas parfaite non plus et que la durée de vie du système est ainsi limitée à cause des propriétés abrasives des encres qui usent les éléments du système, en particulier la plaque intermédiaire.

Le but de la présente invention est d'améliorer les dispositifs connus.

Plus particulièrement, la présente invention a pour but de proposer un encrier dont l'étanchéité des parois latérales est nettement améliorée, et ce d'une manière simple et pour un coût peu élevé.

La présente invention a également pour but de proposer un système permettant un "retrofitting" dans les machines existantes, c'est-à-dire un système qui puisse être monté dans des encriers déjà en service sans modification majeure de ceux-ci.

Ces buts sont atteints par les caractéristiques de la partie caractérisante de la revendication 1.

La paroi latérale selon l'invention permet d'améliorer nettement l'étanchéité du joint et par conséquent d'augmenter de manière notable sa durée de vie. Par sa simplicité, le système est facile et peu coûteux à produire et son montage dans des machines déjà en fonction est possible.

Les revendications dépendantes 2 à 8 définissent des réalisations particulières de la paroi latérale selon la présente invention.

La revendication indépendante 9 définit un encrier comportant au moins une paroi latérale selon la présente invention.

La revendication dépendante 10 définit un mode de réalisation particulier de l'encrier.

L'invention sera mieux comprise à l'aide de la description détaillée d'un mode d'exécution de celle-ci et des figures qui s'y rapportent.
La figure 1 montre de manière schématique un dispositif d'encrage comprenant deux encriers;
la figure 2 montre une vue en coupe partielle d'une paroi latérale d'un encrier, du côté intérieur de l'encrier et
la figure 3 montre une vue de dessus en coupe selon l'axe III-III de la paroi latérale de la figure 2.

A la figure 1, un dispositif d'encrage avec deux encriers superposés, du type utilisé dans les machines taille-douce, est représenté. Ce dispositif se compose principalement d'un chariot d'encrage mobile 1, comportant deux bâtis 2 superposés, chaque bâti 2 étant muni d'un encrier 3 formé d'un fond 4 et de deux parois latérales 5 coopérant avec le cylindre 6 de l'encrier. Le fond 4 est formé d'une lame dont l'arête frontale est proche du cylindre 6 de l'encrier. Afin d'illustrer une application de cet encrier 3, on a en outre représenté schématiquement à la figure 1 des rouleaux encreurs 7 qui encrent, par exemple, des plaques d'impression (non-représentées) montées sur un cylindre porte-plaques 8.

A la figure 2, une paroi latérale 5 vue depuis l'intérieur de l'encrier 3 est représentée de manière détaillée.

Cette paroi latérale 5 comprend une glissière 10 qui se monte sur le fond de l'encrier 3, par exemple par vissage au moyen des vis 29. L'extrémité avant de la glissière 10 qui se trouve à l'intérieur de l'encrier 3 est en contact avec le cylindre 6 d'encrier. La glissière 10 comporte à cet endroit un renforcement 12, comme une plaquette en matière dure, par exemple en métal ou en céramique, qui rend le joint entre ce coin et le cylindre 6 parfaitement étanche.

En effet, comme l'arête frontale de la glissière est en contact avec la périphérie du cylindre 6 d'encrier, le bord vif de la glissière s'émousse en raison des propriétés abrasives de l'encre, de sorte que de l'encre peut couler à proximité du joint de la paroi latérale 5. Ainsi, pour améliorer l'étanchéité de ce joint, on fraise un logement sur l'extrémité intérieure de la glissière, logement dans lequel la plaquette en matière dure 12 est fixée et l'usure est nettement diminuée.

La paroi latérale 5 elle-même comprend une première plaque 11 qui coulisse sans jeu dans ladite glissière 10, depuis l'extrémité opposée au cylindre d'encrier 6. Sur cette première plaque, on monte ensuite une plaque intermédiaire 13 dont le bord frontal 13a a une forme d'arc de cercle et est destinée à venir en contact avec la circonférence du cylindre d'encrier 6. Cette plaque intermédiaire est en général en matière plastique, par exemple en Nylatron, et elle assure le joint d'étanchéité de la paroi latérale 5 le long de la circonférence du cylindre d'encrier 6.

Cette plaque intermédiaire 13 peut se déplacer longitudinalement, dans le sens perpendiculaire à l'axe de rotation du cylindre d'encrier 6 ou en rotation autour d'un axe parallèle à l'axe de rotation du cylindre d'encrier 6 et elle est maintenue en appui contre le cylindre d'encrier 6 au moyen des deux ressorts 18 et 19, placés dans des cavités 20, 21 correspondantes de la première plaque 11. L'axe de rotation de la plaque intermédiaire 13 est proche voire confondu avec l'axe d'une vis 24, en fonction de la position longitudinale de la plaque intermédiaire 13. En outre, les deux ressorts 18 et 19 sont situés de part et d'autre de cet axe de rotation de la plaque intermédiaire 13. De préférence, les deux ressorts 18, 19 peuvent être précontraints par des vis 22, 23. Afin de protéger la tranche arrière 13b de la plaque intermédiaire 13 sur laquelle les deux ressorts 18, 19 agissent, une plaquette de protection 15 est placée sur ladite tranche arrière 13b, et retenue par exemple au moyen des vis 16 et 17.

Une deuxième plaque 14 est fixée à la première plaque 11 par l'intermédiaire des vis 24, 26 et sert à la fois à fermer le dispositif et à protéger la plaque intermédiaire 13 de l'encre, notamment lors du séchage de celle-ci. Ainsi, la plaque intermédiaire coulisse encore correctement même si l'encre s'est épaissie ou a séché, et l'étanchéité de l'encrier est maintenue.

Afin de bloquer la paroi latérale 5 dans la glissière 10, une vis 25 est utilisée, dont l'extrémité peut être moletée pour faciliter son serrage et desserrage manuel.

Pour assurer un joint parfait, c'est-à-dire une absence de jeu, entre la plaquette en matière dure 12 et la plaque intermédiaire 13, il est nécessaire de prévoir un système particulier pour ajuster latéralement la position de la plaque intermédiaire 13 par rapport à la glissière 10. Un mode d'exécution de ce système est représenté en détail à la figure 3 et comporte deux plans inclinés qui coopèrent à la manière d'un coin. Un premier plan incliné 30 est formé sur le côté intérieur de la première plaque 11 et un deuxième plan incliné est formée sur une pièce intermédiaire 31, qui se déplace par rapport à la première plaque 11 en coulissant sur le premier plan incliné 30 permettant ainsi l'ajustement latéral de la plaque intermédiaire 13 en direction de la plaquette en matière dure 12 et la suppression du jeu. Le blocage du système de coin est assuré par les vis 27 qui traversent des trous oblongs 28 de la pièce intermédiaire 31 et viennent se visser dans la première plaque 11.

Le réglage du système de coin peut s'effectuer manuellement, en ajustant petit-à-petit la position de la plaque intermédiaire 13 en direction de la pièce en matière dure 12, ou alors, l'on peut utiliser un système de came 32 montée sur un axe fixé à la première plaque 11 et actionnée par la vis 33, la came 32 agissant sur la pièce intermédiaire 31 pour la déplacer longitudinalement dans une direction perpendiculaire à l'axe du cylindre d'encrier 7 et ainsi, par l'intermédiaire du système de coin, déplacer la plaque intermédiaire 13 en direction de la pièce en matière dure 12.

Pour maintenir la plaque intermédiaire 13 entre les plaques 11 et 14, la plaque intermédiaire 13 est percée d'un trou qui est traversé par une douille 35 (voir figure 3). Cette douille 35 est elle-même maintenue en position par l'intermédiaire des vis 24 et 33 qui traversent les plaques 14 et 11 respectivement.

Le mode d'exécution décrit l'est à titre d'exemple et la paroi latérale qui se trouve de l'autre côté de l'encrier 3 peut être construite la même manière que celle décrite ci-dessus mais inversée symétriquement pour que la pièce en matière dure 12 et la plaque 15 se retrouvent à l'intérieur de l'encrier 3.

En outre, l'invention n'est pas limitée au mode d'exécution décrit et des variations sont possibles dans le cadre de la protection revendiquée dans les revendications. Par exemple, l'ajustement latéral de la plaque intermédiaire peut être réalisé par d'autres moyens équivalents au système de coin décrit.

Les matières utilisées, notamment celles de la plaquette 12 et de la plaque intermédiaire 13 qui forme le joint peuvent être variées.

## Revendications

1. Paroi latérale (5) d'encrier (3) de machine d'impression, comprenant au moins deux plaques (11,14) fixées à distance l'une de l'autre et une plaque intermédiaire (13) ayant une arête frontale (13a) en forme d'arc de cercle montée entre lesdites plaques (11,14) de manière déplaçable et basculable, ladite arête frontale (13a) étant destinée à venir en contact avec la circonférence d'un cylindre d'encrier (6) par l'intermédiaire de moyens de pression (18,19) agissant sur ladite plaque intermédiaire (13), **caractérisée en ce qu'**elle comprend une glissière (10) dans laquelle lesdites plaques (11,14,13) se montent, ladite glissière (10) comportant une zone renforcée (12) sur l'un de ses côtés qui est destiné à être proche dudit cylindre (6) d'encrier.

2. Paroi latérale selon la revendication 1, **caractérisée en ce que** ladite zone renforcée (12) est une zone en matière dure.

3. Paroi latérale selon la revendication 2, **caractérisée en ce que** lesdites plaques (11,14) sont montées dans la glissière (10) sans jeu latéral.

4. Paroi latérale selon l'une des revendications 1 à 3, **caractérisée en ce que** ladite plaque intermédiaire (13) est montée entre lesdites plaques (11,14) sur un système de coin (30,31) réglable permettant son ajustement latéral en direction desdites plaques (11,14).

5. Paroi latérale selon l'une des revendications 1 à 4, **caractérisée en ce que** lesdites plaques (11,14) sont bloquées dans ladite glissière (10) par un moyen de fixation (25).

6. Paroi latérale selon l'une des revendications 1 à 5, **caractérisée en ce que** lesdits moyens de pression sont des ressorts (18,19).

7. Paroi latérale selon la revendication 6, **caractérisée en ce que** lesdits ressorts (18,19) peuvent être précontraints.

8. Paroi latérale selon la revendication 6, **caractérisée en ce que** la plaque intermédiaire (13) est basculable autour d'un axe parallèle à l'axe du cylindre (6) de l'encrier, lesdits ressorts (18,19) étant montés de chaque côté dudit axe de basculement.

9. Encrier pour machine d'impression ayant un cylindre (6) d'encrier, un fond (4) en forme de lame dont l'arête est proche du cylindre (6) d'encrier, et deux parois latérales (5) en contact avec le fond (4) de l'encrier, **caractérisé en ce que** chaque paroi latérale (5) est une paroi telle que définie dans l'une des revendications 1 à 8, **en ce que** les parois latérales (5) sont montées sur le fond (4) de l'encrier (3) par l'intermédiaire des glissières (10).

10. Encrier selon la revendication 9, **caractérisé en ce que** les glissières (10) sont fixées au fond (4) de l'encrier (3) au moyen de vis (29).

## Patentansprüche

1. Seitenwand (5) eines Farbwerks (3) einer Druckmaschine mit wenigstens zwei Platten (11, 14), die im Abstand voneinander befestigt sind und mit einer Zwischenplatte (13), welche eine Vorderkante (13a) in Form eines Kreisbogens hat und verschiebbar und kippbar zwischen den erwähnten Platten (11, 14) montiert ist, wobei die erwähnte Vorderkante (13a) dazu bestimmt ist, unter der Wirkung von Druckmitteln (18, 19), welche auf die Zwischenplatte (13) wirken, mit dem Umfang einer Farbwalze (6) in Berührung zu kommen, **dadurch gekennzeichnet, dass** sie eine Gleitschiene (10) aufweist, in der die erwähnten Platten (11, 14, 13) montiert sind, und dass diese Gleitschiene (10) auf einer ihrer Seiten, die zu bestimmt ist, nahe bei der Farbwalze zu liegen, einen verstärkten Bereich (12) hat.

2. Seitenwand nach Anspruch 1, **dadurch gekennzeichnet, dass** der erwähnte verstärkte Bereich (12) ein Bereich aus hartem Material ist.

3. Seitenwand nach Anspruch 2, **dadurch gekennzeichnet, dass** die erwähnten Platten (11, 14) ohne seitliches Spiel in der Gleitschiene (10) montiert sind.

4. Seitenwand nach einem der Ansprüche 1 bis 3, **dadurch gekennzeichnet, dass** die erwähnte Zwischenwand (13) zwischen den erwähnten Platten (11, 14) auf einem einstellbaren Keilsystem (30, 31) montiert ist, welches ihre seitliche Justierung in Richtung der erwähnten Platten (11, 14) erlaubt.

5. Seitenwand nach einem der Ansprüche 1 bis 4, **dadurch gekennzeichnet, dass** die erwähnten Platten (11, 14) in der Gleitschiene (10) durch ein Befestigungsmittel (25) blockiert sind.

6. Seitenwand nach einem der Ansprüche 1 bis 5, **dadurch gekennzeichnet, dass** die erwähnten Druckmittel Federn (18, 19) sind.

7. Seitenwand nach Anspruch 6, **dadurch gekennzeichnet, dass** die erwähnten Federn (18, 19) vorgespannt werden können.

8. Seitenwand nach Anspruch 6, **dadurch gekennzeichnet, dass** die Zwischenplatte (13) um eine parallel zur Achse der Farbwalze (6) liegende Achse kippbar ist und dass die erwähnten Federn (18, 19) auf jeder Seite dieser Kippachse montiert sind.

9. Farbwerk für eine Druckmaschine mit einer Farbwalze (6), einem Boden (4) in Form einer Lamelle, deren Kante sich nahe der Farbwalze (6) befindet, und mit zwei Seitenwänden (5) in Kontakt mit dem Boden (4) des Farbwerks, **dadurch gekennzeichnet, dass** jede Seitenwand (5) so ausgebildet ist, wie in einem der Ansprüche 1 bis 8 definiert, und dass die Seitenwände (5) auf dem Boden (4) des Farbwerks (3) mittels Gleitschienen (10) montiert sind.

10. Farbwerk nach Anspruch 9, **dadurch gekennzeichnet, dass** die Gleitschienen (10) auf dem Boden (4) des Farbwerks (3) mittels Schrauben (29) befestigt sind.

## Claims

1. A side wall (5) of an ink fountain (3) of a printing machine, comprising at least two spaced-apart plates (11, 14) and an intermediate plate (13) having a front edge (13a) in the shape of an arc of a circle the intermediate plate being mounted between said plates (11, 14) in such a way that it can be moved and tilted, said front edge (13a) being intended to come into contact with the circumference of an ink fountain roller (6) via press means (18, 19) acting on said intermediate plate (13), **characterised in that** it comprises a slideway (10) in which said plates (11, 14, 13) are mounted, said slideway (10) having a reinforced region (12) on one of its sides which is intended to be close to said ink fountain roller (6).

2. The side wall as claimed in claim 1, **characterised in that** said reinforced region (12) is a region made of a hard material.

3. A side wall as claimed in claim 2, **characterised in that** said plates (11, 14) are mounted in the slideway (10) without lateral play.

4. A side wall as claimed in one of claims 1 to 3, **characterised in that** said intermediate plate (13) is mounted between said plates (11, 14) on an adjustable wedge system (30, 31) allowing it to be adjusted sideways toward said plates (11, 14).

5. A side wall as claimed in claim one of claims 1 to 4, **characterised in that** said plates (11, 14) are locked in position in said slideway (10) by a fastening means (25).

6. A side wall as claimed in claim one of claims 1 to 5, **characterised in that** said press means are springs (18, 19).

7. A side wall as claimed in claim 6, **characterised in that** said springs (18, 19) may be preloaded.

8. A side wall as claimed in claim 6, **characterised in that** the intermediate plate (13) can be pivoted about an axis parallel to the axis of the ink fountain roller (6), said springs (18, 19) being mounted one each side of said axis of pivoting.

9. An ink fountain for a printing machine having an ink fountain roller (6), a blade-shaped bottom (4), the edge of which is close to the ink fountain roller (6), and two side walls (5) in contact with the bottom (4) of the ink fountain, **characterised in that** each side wall (5) is a side wall as defined in one of claims 1 to 8, **in that** the side walls (5) are mounted on the bottom (4) of the ink fountain (3) by means of the slideways (10).

10. An ink fountain as claimed in claim 9, **characterised in that** the slideways (10) are fixed to the bottom (4) of the ink fountain (3) by means of screws (29).
